# EUROPÄISCHE PATENTSCHRIFT

(11) **EP 3 400 180 B1**
(45) Veröffentlichungstag und Bekanntmachung des Hinweises auf die Patenterteilung: **16.10.2019**
(21) Anmeldenummer: 16829094.8
(22) Anmeldetag: 29.12.2016
(51) Int. Cl.: B65D 88/54, B65D 90/02, B65D 90/46, B65D 77/04

(54) **TRANSPORT- UND LAGERBEHÄLTER AUS KUNSTSTOFF FÜR EIN FÜLLGUT**
TRANSPORT AND STORAGE CONTAINER OF PLASTIC FOR A FILLING MATERIAL
CONTENANT DE TRANSPORT ET D'ENTREPOSAGE EN MATIÈRE PLASTIQUE POUR PRODUIT À ÉCOULEMENT LIBRE

(30) Priorität: 08.01.2016 DE 202016100050 U
(43) Veröffentlichungstag der Anmeldung: 14.11.2018
(73) Patentinhaber: Rikutec Richter Kunststofftechnik GmbH & Co. KG, 57610 Altenkirchen (DE)
(72) Erfinder: RICHTER, Bodo, 57610 Altenkirchen (DE); RICHTER, Günter, 57610 Altenkirchen (DE); LÜTTGENS, Sylvia, 51519 Odenthal (DE); LÜTTGENS, Günter, 51519 Odenthal (DE)
(74) Vertreter: Schaumburg und Partner Patentanwälte mbB
(86) Internationale Anmeldenummer: PCT/EP2016/082821
(87) Internationale Veröffentlichungsnummer: WO 2017/118589

(56) Entgegenhaltungen:
- EP-A1- 0 893 362
- DE-A1- 10 242 956
- DE-U1- 9 417 151
- DE-U1- 20 107 962

## Beschreibung

Die Erfindung betrifft einen Transport- und Lagerbehälter aus Kunststoff für ein Füllgut, mit einem Innenbehälter mit einem Aufnahmevolumen von 50 bis 5000 l zur Aufnahme des Füllgutes und mit einem oben offenen Außenbehälter, der den Innenbehälter aufnimmt und der mindestens eine Schicht aus elektrisch ableitfähigem Kunststoff enthält.

Ein derartiger Behälter ist aus der DE 201 07 962 U1 bekannt. Zur Vermeidung elektrostatischer Aufladungen, die zu Gasentladungen führen können, wird dem Kunststoffmaterial des Innenbehälters ein leitfähiger Füllstoff zugemischt, so dass eine gewisse elektrische Leitfähigkeit und dadurch eine elektrisch antistatische, bzw. ladungsableitende Wirkung erreicht wird. Der Außenbehälter ist ebenfalls aus Kunststoff und mehrschichtig aufgebaut, wobei seine Innenschicht und seine Au-ßenschicht aus elektrisch ableitfähigem Kunststoff gebildet ist.

Für hochreines Füllgut, beispielsweise in der Chemieindustrie, muss auch das Kunststoffmaterial für den Innenbehälter eine sehr hohe Reinheit haben. Durch die Zumischung von elektrisch leitenden Füllstoffen und die Anwendung des Koextrusions-Blasformverfahrens kann jedoch nicht sichergestellt werden, dass Verunreinigungen über die Behälterwände an das Füllgut abgegeben werden. Außerdem ist die Herstellung mehrschichtiger Wandungen für den Innenbehälter im Blasformverfahren aufwendig.

EP 0 893 362 A1 betrifft einen Transport- und Lagerbehälter für Flüssigkeiten. Ein Kunststoff-Innenbehälter umfasst eine gewebeartige Umhüllung aus einem elektrisch leitfähigen Material, das den Innenbehälter vollkommen oder teilweise umgibt, so dass elektrische Ladungen, die sich gegebenenfalls beim Befüllen und Entleeren des Transport- und Lagerbehälters auf der Oberfläche des Kunststoff-Innenbehälters bilden, über die Umhüllung, einen Außenmantel und ein Untergestell, das ebenfalls aus einem elektrisch leitfähigen Material besteht, in den Boden abgeleitet werden können. Der den Innenbehälter umgebende Außenmantel des Transport- und Lagerbehälters ist offen ausgeführt und besteht aus senkrechten und waagerechten Gitterstäben aus Metall.

Es ist Aufgabe der Erfindung, einen Transport- und Lagerbehälter aus Kunststoff für ein Füllgut anzugeben, der verunreinigungsfrei ist, hohe Sicherheitsstandards gewährleistet und wirtschaftlich herstellbar ist.

Diese Aufgabe wird durch die Kombination der Merkmale des Anspruchs 1 gelöst. Vorteilhafte Weiterbildungen sind in den abhängigen Ansprüchen angegeben.

Gemäß der Erfindung hat der vorzugsweise im Blasformverfahren hergestellte Innenbehälter einen einschichtigen Wandaufbau und besteht vorzugsweise aus stabilisatorfreiem Polyethylen, insbesondere aus HDPE (High Density Polyethylen) hoher Reinheit. Um einen Schutz gegen elektrostatische Aufladungen zu erhalten, wird die äußere Mantelfläche, insbesondere die vertikalen Seitenflächen bei einem quaderförmigen Innenbehälter, mit einem elektrisch ableitfähigen flexiblen Material umhüllt. Mindestens eine elektrisch ableitfähige Lasche wird so angeordnet, dass sie zumindest einen Teil der Oberseite des Innenbehälters bedeckt, wobei die Lasche mit dem elektrisch ableitfähigen Material auf der Mantelfläche des Innenbehälters elektrisch verbunden ist. Auf diese Weise ist ein Großteil des Innenbehälters elektrisch abgeschirmt und es können sich keine lokalen elektrostatischen Aufladungen aufbauen, die zu einer elektrostatischen Gasentladung führen könnten.

Der Außenbehälter enthält mindestens eine Schicht aus elektrisch ableitfähigem Kunststoff, so dass auch die Unterseite des Innenbehälters, der aufgrund seines Eigengewichts auf dem Boden des Außenbehälters ruht, gut abgeschirmt ist. Die Lasche kann einstückig mit dem die Mantelfläche des Innenbehälters umhüllenden Material ausgebildet sein. Es ist auch möglich, die Lasche als separates Teil auszuführen. Vorzugsweise ist das Material der Lasche dasselbe wie das die Mantelfläche umhüllende Material. Gemäß einem bevorzugten Ausführungsbeispiel wird als ableitfähiges Material eine antistatische, elektrisch ableitfähige Kunststofffolie verwendet. Alternativ kann anstelle der umhüllenden Kunststofffolie ein nicht leitfähiges Kunststoffgewebe verwendet werden, in das in Kett- und Schussrichtung einzelne leitfähige Fäden (< 10⁶ Ohm) eingewebt sind, die untereinander elektrischen Kontakt haben und mit der elektrisch ableitfähigen Lasche verbunden sind. Außerdem kann anstelle der umhüllenden Kunststofffolie ein nicht leitfähiges Bändchengewebe aus Kunststoff verwendet werden, in das in Kett- und Schussrichtung einzelne leitfähige Bändchen (< 10⁶ Ohm) eingewebt sind, die untereinander elektrischen Kontakt haben und mit der elektrisch ableitfähigen Lasche verbunden sind.

Ausführungsbeispiele der Erfindung werden nachfolgend anhand der Zeichnung erläutert. Darin zeigt:
- Figur 1: einen Transport- und Lagerbehälter in einer Explosionsdarstellung,
- Figur 2: einen Teilquerschnitt im unteren Bereich des Behälters,
- Figur 3: die Anordnung eines elastischen Verbindungselements zwischen Oberseite des Innenbehälters und der elektrisch leitfähigen Folie,
- Figur 4: die Anordnung des elastischen Verbindungselements zwischen Deckel und Kunststofffolie,
- Figur 5: eine Anordnung mit einem Befestigungselement als Verbindungselement, und
- Figur 6: ein elektrisch ableitfähiges Gewebematerial mit angenähten Laschen.

In Figur 1 sind wesentliche Teile des Transport- und Lagerbehälters in einer Explosionsdarstellung gezeigt. Ein quaderförmiger stabiler Außenbehälter 10 mit einer stabilen Rahmenstruktur 12 am Boden ist geeignet, einen quaderförmigen Innenbehälter 14 aufzunehmen. Dieser Innenbehälter 14 wird in einem Blasformverfahren hergestellt und dient zur Aufnahme von Füllgut, im Allgemeinen eine hochreine Flüssigkeit, vorzugsweise eine entflammbare Flüssigkeit. Der oben geschlossene Innenbehälter 14 besteht aus stabilisatorfreiem Polyethylen, vorzugsweise hochreinem HDPE, mit einem einschichtigen Wandaufbau. Die Reinheit dieses Kunststoffes ist derart, dass der Innenbehälter Verunreinigungen mit weniger als 100 ppt (parts per trillion, entsprechend 10⁻¹²) an das Füllgut abgibt. Die vertikalen Seitenflächen des Innenbehälters, d.h. seine Mantelfläche, ist von einer elektrisch ableitfähigen Kunststofffolie 16 eng umhüllt, die beispielsweise durch Kleben aufgebracht ist. Die Enden der an den vertikalen Seitenflächen des quaderförmigen Innenbehälters 14 fest anliegenden Kunststofffolie 16 überlappen sich. Auf einer Seite ist eine Kunststofffolien-Lasche 18 nach oben gezogen und bedeckt einen Teil der Oberseite 20 des Innenbehälters 14. Wie hier dargestellt, ist die Lasche 18 einstückig mit der Kunststofffolie 16 ausgebildet. Es kann jedoch auch eine separate Kunststofffolien-Lasche 18 verwendet werden, die sich mit der Kunststofffolie 16 überlappt, um so eine elektrische Verbindung zwischen Lasche 18 und Kunststofffolie 16 herzustellen. Ebenso können an mehreren Seitenflächen des Innenbehälters 14 weitere Laschen 18 vorgesehen sein, um einen noch größeren Teil der Oberseite 20 des Innenbehälters 14 zu bedecken. In der Oberseite 20 ist eine Öffnung 22 für die Aufnahme eines Rohrs 24 zum Befüllen und Entleeren für das Füllgut vorhanden.

Eine Abdeckung oder ein Deckel 26 umfassend mindestens eine Schicht aus elektrisch ableitfähigem Kunststoff dient zur Abdeckung des Außenbehälters 10. In diesem Deckel 26 ist das elektrisch leitfähige Rohr 24 in einer Öffnung 28 befestigbar. An der Außenseite des Außenbehälters 10 kann ein elektrischer Anschluss 11 vorhanden sein, der zur Erdung dient. Der Deckel 26 kann einen dreischichtigen Aufbau wie der weiter unten erläuterte Außenbehälter 10 haben oder auch nur aus einer einzigen Schicht aus elektrisch ableitbaren Kunststoff bestehen.

Figur 2 zeigt einen Teilquerschnitt in einem unteren Bereich des vom Außenbehälter 10 aufgenommenen Innenbehälters 14. Der Außenbehälter 10 hat einen dreischichtigen Wandaufbau mit äußeren Schichten 30, 32 aus elektrisch ableitfähigem Kunststoff, z.B. mit elektrischem Füllstoff angereichertem HDPE, und einer geschäumten Mittelschicht 34 aus HDPE. Der Innenbehälter 14 stützt sich auf der unteren Rahmenstruktur 12 und seitlich an den Seitenwänden des Außenbehälters 10 ab. Die die Mantelfläche des Innenbehälters 14 umhüllende Kunststofffolie 16 kann hierbei die elektrisch ableitende äußere Schicht 32 berühren und so einen elektrischen Kontakt herstellen. Die Bodenstruktur 12 ruht auf einer Palette 36, die den gleichen Aufbau hat wie der Außenbehälter 10. Diese Palette 36 kann über ihre elektrisch ableitenden Außenschichten der Erdung dienen.

Die Außenschichten 30, 32 des Außenbehälters 10 haben typischerweise eine Leitfähigkeit von < 10⁶ Ohm. Die elektrisch ableitfähige Kunststofffolie 16 hat eine elektrische Leitfähigkeit von < 10⁶ Ohm.

Figur 3 zeigt einen Querschnitt im oberen Bereich des vom Außenbehälter 10 und dem Deckel 26 aufgenommenen Innenbehälters 14. Zwischen der Oberseite des Innenbehälters 14 und der Lasche 18 ist als elektrisches Verbindungselement ein elastisches Element 40, beispielsweise aus Schaumstoff oder Blech angeordnet. Beim Verschließen des Außenbehälters 10 mit dem Deckel 26 wird die Lasche 18 zwischen Oberseite des elastischen Elements 40 und Unterseite des Deckels 26 mit elastischem Druck eingeklemmt, so dass eine elektrische Verbindung zur elektrisch leitfähigen Kunststoffschicht des Deckels 26 hergestellt wird. Das elastische Element 40 kann elektrisch isolierend ausgebildet sein.

In Figur 4 ist eine Variante hierzu angegeben. Das elastische Element 40 ist zwischen der Unterseite des Deckels 26 und der Lasche 18 angeordnet und drückt beim Schließen des Deckels 26 die Lasche 18 gegen die Oberseite des Innenbehälters 14. Um einen sicheren elektrischen Kontakt herzustellen, ist die Oberfläche des elastischen Elements 40 elektrisch leitfähig. Aus Gründen eines vereinfachten Handlings wird die Lasche 18 nicht fest mit dem Deckel 26 verbunden.

Figur 5 zeigt eine Anordnung mit einem Befestigungselement 42 als elektrisches Verbindungselement. Bei diesem Beispiel sind zwei einander überlappende Laschen 18 angeordnet. Der Deckel 26 ist hier einwandig aus elektrisch ableitfähigem Kunststoff gefertigt und überlappt seitlich den Außenbehälter 10. Das Befestigungselement 42 umfasst eine Schraubverbindung mit Bodenteil 44, Gewindeteil 46 und Gewindemutter 48. Die überlappenden Laschen 18 werden zwischen Bodenteil 44 und Unterseite 21 des Deckels 26 eingeklemmt und stellen so eine elektrische Verbindung zwischen dem elektrisch ableitfähigen Material 16 und dem Deckel 26 her.

Figur 6 zeigt ein Ausführungsbeispiel mit einem Gewebematerial 50 als elektrisch ableitfähiges Material. Das Gewebematerial umfasst gewebtes Polypropylen und enthält elektrostatisch leitfähige Fäden gemäß Norm IEC 61340-4-4 für Typ C. Das Gewebematerial 50 wird als Banderole um die Mantelfläche des Innenbehälters gelegt und mittels aufgenähter Klettbänder 52, 54 fixiert. Laschen 18 aus elektrostatischem Material sind auf das Gewebematerial 50 aufgenäht. In einem vergrößerten Ausschnitt Z sind in Kett- und Schussrichtung eingearbeitete elektrostatisch leitfähige Fäden 56, 58 zu sehen, die miteinander elektrischen Kontakt haben. Der Innenbehälter 14 weist ein Volumen von 50 bis 5000 Litern auf. Als Füllgut eignet sich chemisch hochreiner Stoff, beispielsweise auch entflammbare Flüssigkeit. Durch die vorgenommene elektrische Abschirmung und einer elektrischen Erdung des gesamten Behälters über den elektrischen Anschluss 11 oder der Palette 36 werden elektrostatische Aufladungen abgeführt und die Gefahr einer zündfähigen Gasentladung ausgeschlossen. Auf diese Weise wird ein international geforderter Sicherheitsstandard gewährleistet.

Am Deckel 26 und/oder am Innenbehälter 14 können weitere Elemente, wie Einfüllstutzen, Dichtung, Überlaufrinne, Entleerrohr etc. vorhanden sein, wie dies beispielsweise in der weiter oben erwähnten DE 20107 962 U1 beschrieben ist. Durch die Verwendung eines einschichtigen Innenbehälters kann dieser wirtschaftlich hergestellt werden und die Gefahr von Verunreinigung durch das Material des Innenbehälters kann verringert werden. Außen- und Innenbehälter können verschiedene Formen haben, z.B. auch eine Fassform.

### Bezugszeichenliste

- 10: Außenbehälter
- 11: Elektrischer Anschluss
- 12: Rahmenstruktur
- 14: Innenbehälter
- 16: Kunststofffolie
- 18: Lasche
- 20: Oberseite des Innenbehälters
- 21: Unterseite des Deckels
- 22: Öffnung
- 24: Rohr
- 26: Deckel
- 30, 32: Äußere Schichten des Außenbehälters
- 34: Mittelschicht
- 36: Palette
- 40: Elastisches Element
- 42: Befestigungselement
- 44: Bodenteil
- 46: Gewindeteil
- 48: Mutter
- 50: Gewebematerial
- 52, 54: Klettbänder
- 56, 58: elektrisch leitfähige Fäden

## Patentansprüche

1. Transport- und Lagerbehälter aus Kunststoff für ein Füllgut, umfassend einen Innenbehälter (14) mit Aufnahmevolumen von 50 bis 5000 l zur Aufnahme des Füllgutes aus Kunststoff, einen oben offenen Außenbehälter (10), der den Innenbehälter (14) aufnimmt und der mindestens eine Schicht aus elektrisch ableitfähigem Kunststoff enthält, wobei ein Deckel (26) umfassend mindestens eine Schicht aus elektrisch ableitfähigem Kunststoff den Außenbehälter (10) abdeckt,
**dadurch gekennzeichnet, dass** der Innenbehälter (14) einen einschichtigen Wandaufbau aufweist und die äußere Mantelfläche des oben geschlossenen Innenbehälters (14) mit einem elektrisch ableitfähigen flexiblen Material (50, 16) umhüllt ist,
und der Transport- und Lagerbehälter mindestens eine elektrisch ableitfähige Lasche (18) umfasst, die mindestens einen Teil der Oberseite des Innenbehälters (14) bedeckt, wobei die Lasche (18) mit dem elektrisch ableitfähigen Material (16) auf der Mantelfläche des Innenbehälters (14) elektrisch verbunden ist,
wobei zwischen der Oberseite des Innenbehälters (14) und dem Deckel (26) ein Verbindungselement (40, 42) so angeordnet ist, dass die Lasche (18) im geschlossenen Zustand des Außenbehälters (10) elektrisch leitend mit der elektrisch ableitenden Schicht des Deckels (26) verbunden ist.

2. Transport- und Lagerbehälter nach Anspruch 1, **dadurch gekennzeichnet, dass** der Innenbehälter (14) aus Polyethylen besteht und im Blasformverfahren hergestellt ist.

3. Transport- und Lagerbehälter nach einem der vorhergehenden Ansprüche, **dadurch gekennzeichnet, dass** das elektrisch ableitfähige Material (16, 50) auf die Mantelfläche des Innenbehälters (14) aufgeklebt ist.

4. Transport- und Lagerbehälter nach einem der vorhergehenden Ansprüche, **dadurch gekennzeichnet, dass** das elektrisch ableitfähige flexible Material eine elektrisch ableitfähige Kunststofffolie (16) ist.

5. Transport- und Lagerbehälter nach Anspruch 4, **dadurch gekennzeichnet, dass** die elektrisch ableitfähige Kunststofffolie (16) eine elektrische Leitfähigkeit von < 10⁶ Ohm hat.

6. Transport- und Lagerbehälter nach einem der vorhergehenden Ansprüche 1 bis 3, **dadurch gekennzeichnet, dass** als elektrisch ableitfähiges Material elektrisch ableitfähiges Gewebematerial (50) verwendet wird, welches nicht leitfähiges Kunststoffgewebe oder Kunststoffbänder umfasst, in das elektrisch ableitfähige Fäden (56, 58) oder Bänder eingewebt sind, die untereinander elektrischen Kontakt haben.

7. Transport- und Lagerbehälter nach einem der vorhergehenden Ansprüche, **dadurch gekennzeichnet, dass** der Außenbehälter (10) aus einem mehrschichtigen Kunststoff besteht, dessen Außenschichten (30, 32) elektrisch ableitfähig sind.

8. Transport- und Lagerbehälter nach einem der vorhergehenden Ansprüche, **dadurch gekennzeichnet, dass** die Außenschichten (30, 32) des Außenbehälters (10) eine elektrische Leitfähigkeit von < 10⁶ Ohm haben.

9. Transport- und Lagerbehälter nach einem der vorhergehenden Ansprüche, **dadurch gekennzeichnet, dass** der Innenbehälter (14) ein elektrisch ableitfähiges Tauchrohr zum Befüllen und Entleeren für das Füllgut aufnimmt.

10. Transport- und Lagerbehälter nach einem der vorhergehenden Ansprüche, **dadurch gekennzeichnet, dass** der Boden des Außenbehälters (10) eine elektrisch ableitfähige und stabile Rahmenstruktur (12) aufweist.

11. Transport- und Lagerbehälter nach einem der vorhergehenden Ansprüche, **dadurch gekennzeichnet, dass** die Lasche (18) aus dem gleichen Material besteht wie das die Mantelfläche umhüllende Material (16, 50).

12. Transport- und Lagerbehälter nach einem der vorhergehenden Ansprüche, **dadurch gekennzeichnet, dass** der Außenbehälter (10) für eine elektrische Erdverbindung einen elektrischen Anschluss (11) umfasst.

## Claims

1. A plastic transport and storage container for a filling material,
comprising an inner container (14) with a capacity of 50 to 5000 l for receiving the filling material, which is made of plastic material,
an outer container (10) which is open at the top, accommodates the inner container (14) and includes at least one layer of electrically conductive plastic material,
wherein a lid (26) comprising at least one layer of electrically conductive plastic material covers the outer container (10),
**characterized in that** the inner container (14) has a single-layer wall structure, and
the outer circumferential surface of the inner container (14), which is closed at the top, is surrounded by an electrically conductive flexible material (50, 16),
and the transport and storage container comprises at least one electrically conductive flap (18) which covers at least a part of the upper side of the inner container (14), the flap (18) being electrically connected to the electrically conductive material (16) on the circumferential surface of the inner container (14),
wherein between the upper side of the inner container (14) and the lid (26) a connecting element (40, 42) is arranged such that the flap (18) is connected to the electrically conductive layer of the lid (26) in an electrically conductive manner in the closed state of the outer container (10).

2. The transport and storage container according to claim 1, **characterized in that** the inner container (14) is made of polyethylene and is manufactured by blow molding.

3. The transport and storage container according to one of the preceding claims, **characterized in that** the electrically conductive material (16, 50) is adhered to the circumferential surface of the inner container (14).

4. The transport and storage container according to one of the preceding claims, **characterized in that** the electrically conductive flexible material is an electrically conductive plastic foil (16).

5. The transport and storage container according to claim 4, **characterized in that** the electrically conductive plastic foil (16) has an electrical conductivity of <10⁶ ohm.

6. The transport and storage container according to one of the preceding claims 1 to 3, **characterized in that** electrically conductive woven fabric (50) is used as an electrically conductive material, which comprises non-conductive plastic fabric or plastic strips, into which electrically conductive threads (56, 58) or strips are woven which are in electrical contact with each other.

7. The transport and storage container according to one of the preceding claims, **characterized in that** the outer container (10) is made of a multi-layer plastic material, the outer layers (30, 32) of which are electrically conductive.

8. The transport and storage container according to one of the preceding claims, **characterized in that** the outer layers (30, 32) of the outer container (10) have an electrical conductivity of < 10⁶ ohm.

9. The transport and storage container according to one of the preceding claims, **characterized in that** the inner container (14) receives an electrically conductive dip tube for filling and emptying for the filling material.

10. The transport and storage container according to one of the preceding claims, **characterized in that** the bottom of the outer container (10) has an electrically conductive and stable frame structure (12).

11. The transport and storage container according to one of the preceding claims, **characterized in that** the flap (18) is made of the same material as the material (16, 50) surrounding the circumferential surface.

12. The transport and storage container according to one of the preceding claims, **characterized in that** the outer container (10) comprises an electrical connection (11) for an electrical earth connection.

## Revendications

1. Contenant de transport et d'entreposage en matière plastique pour produit à écoulement libre, comprenant un contenant interne (14) d'une contenance de 50 à 5000 1 destiné à recevoir le produit à écoulement libre et un contenant externe ouvert en haut (10) qui accueille le contenant interne (14) et contient au moins une couche en matière plastique électriquement dissipative, un couvercle (26) comprenant au moins une couche d'une matière plastique électriquement dissipative (10), recouvrant le contenant externe (10), **caractérisé en ce que** le contenant interne (14) a une structure de paroi monocouche et la surface extérieure du contenant interne (14) fermé en haut est enveloppée d'un matériau flexible (50, 16) électriquement dissipatif, et **en ce que** le contenant de transport et d'entreposage comprend au moins une languette électriquement dissipative (18) qui recouvre au moins une partie du dessus du contenant interne (14), la languette (18) étant reliée électriquement au matériau électriquement dissipatif (16) sur la surface extérieure du contenant interne (14), un élément de liaison (40, 42) étant disposé entre le dessus du contenant interne (14) et le couvercle (26) de telle sorte que la languette (18) soit reliée de façon électriquement conductrice à la couche électriquement dissipative du couvercle (26) lorsque le contenant externe (10) est fermé.

2. Contenant de transport et d'entreposage selon la revendication 1, **caractérisé en ce que** le contenant interne (14) est constitué de polyéthylène et fabriqué par soufflage.

3. Contenant de transport et d'entreposage selon l'une quelconque des revendications précédentes, **caractérisé en ce que** la matière électriquement dissipative (16, 50) est collée sur la surface extérieure du contenant interne (14).

4. Contenant de transport et d'entreposage selon l'une quelconque des revendications précédentes, **caractérisé en ce que** la matière flexible électriquement dissipative est un film plastique électriquement dissipatif (16).

5. Contenant de transport et d'entreposage selon la revendication 4, **caractérisé en ce que** le film plastique électriquement dissipatif (16) a une conductivité électrique < 10⁶ Ohm.

6. Contenant de transport et d'entreposage selon l'une quelconque des revendications 1 à 3 précédentes, **caractérisé en ce que** la matière électriquement dissipative utilisée est une matière tissée électriquement dissipative (50) comprenant un tissu en matière synthétique non conducteur ou des bandes de matière synthétique dans lequel sont incorporés des fils (56, 58) ou des bandes électriquement dissipatifs en contact électrique entre eux.

7. Contenant de transport et d'entreposage selon l'une quelconque des revendications précédentes, **caractérisé en ce que** le contenant externe (10) est constitué d'une matière plastique multicouche dont les couches extérieures (30, 32) sont électriquement dissipatives.

8. Contenant de transport et d'entreposage selon l'une quelconque des revendications précédentes, **caractérisé en ce que** les couches extérieures (30, 32) du contenant externe (10) ont une conductivité électrique < 10⁶ Ohm.

9. Contenant de transport et d'entreposage selon l'une quelconque des revendications précédentes, **caractérisé en ce que** le contenant interne (14) comporte un tube plongeur électriquement dissipatif pour remplir et vider le produit.

10. Contenant de transport et d'entreposage selon l'une quelconque des revendications précédentes, **caractérisé en ce que** le fond du contenant externe (10) présente une structure à châssis stable électriquement dissipative (12).

11. Contenant de transport et d'entreposage selon l'une quelconque des revendications précédentes, **caractérisé en ce que** la languette (18) est constituée de la même matière que celle (16, 50) enveloppant la surface extérieure.

12. Contenant de transport et d'entreposage selon l'une quelconque des revendications précédentes, **caractérisé en ce que** le contenant externe (10) comprend une prise électrique (11) pour le relier à la terre.
